# EUROPÄISCHE PATENTSCHRIFT

(11) **EP 0 095 193 B1**
(45) Veröffentlichungstag und Bekanntmachung des Hinweises auf die Patenterteilung: **18.12.1985**
(21) Anmeldenummer: 83105184.2
(22) Anmeldetag: 25.05.1983
(51) Int. Cl.: E02D 17/08

(54) **Spannrahmen für Verbauplatten**
Shoring frame for retaining panels
Cadre d'étayage pour panneaux de soutènement

(30) Priorität: 25.05.1982 DE 3219636
(43) Veröffentlichungstag der Anmeldung: 30.11.1983
(73) Patentinhaber: Emunds, Josef, D-5142 Hückelhoven (DE)
(72) Erfinder: Emunds, Josef, D-5142 Hückelhoven (DE)
(74) Vertreter: Freischem, Werner, Dipl.-Ing.

## Beschreibung

### Stand der Technik

Die Erfindung geht aus von einem Spannrahmen für Verbauplatten gemäss dem Oberbegriff des Patentanspruches 1. Ein derartiger Spannrahmen ist aus der DE-PS Nr. 2257881 bekannt. Bei diesem Spannrahmen sind die Spreizen beidseitig zwischen den Wänden von im Querschnitt U-förmigen Widerlagerpfosten um horizontale Schwenkachsen schwenkbar gelagert und mittels relativ steifer Blattfedern rechtwinklig zu den Widerlagerpfosten und den Verbauplatten gehalten. Die Anordnung ist so getroffen, dass die Spreizen um relativ kleine Winkel, z. B. 5°, um ihre Schwenkachse in den Widerlagerpfosten schwenkbar sind, so dass die beiden Verbauplatten einer Verbaueinheit unabhängig von der anderen Verbauplatte um einen gewissen Betrag vertikal bewegt werden können. Der bekannte Spannrahmen hat den Nachteil, dass Blattfedern in Folge Verschmutzung, Korrosion und Oxydation ihre Federcharakteristik stark verändern. Ferner ist bei dem bekannten Spannrahmen die Montage so aufwendig, dass Spezialwerkzeuge und Fachleute erforderlich sind, um die Federn auszuwechseln. Schliesslich hat der bekannte Spannrahmen den Nachteil, dass die Blattfedern relativ schwer sind, wenn sie bei wachsendem Einschwenkwinkel eine stark steigende Steifigkeit haben sollen.

### Aufgabe

Der im Anspruch 1 angegebenen Erfindung liegt die Aufgabe zugrunde, die federnde Abstützung der Spreizen in den Widerlagerpfosten so zu verbessern, dass Verschmutzung, Korrosion und Oxydation nur einen geringen Einfluss auf die Federcharakteristik haben und dass trotz progressiver und hoher Federsteifigkeit das Gewicht der federnden Abstützung sowie deren Material und Montageaufwand gering sind.

Diese Aufgabe wird durch die Merkmale des Anspruchs 1 gelöst.

### Wirkung

Beim Verschwenken der in den Widerlagerpfosten gelagerten Spreizen rollen die zwischen den gewölbten Stützflächen und den Widerlagerflächen eingespannten walzenförmigen, gummielastischen Federkörper auf die relativ zueinander sich bewegenden Flächen ab und werden dadurch in die im Querschnitt enger werdenden Bereiche der Federkammern gezwungen. Die Progressivität der Federsteifigkeit ist im wesentlichen nur von dem Winkel abhängig, mit welchem der Federraum in Schwenkrichtung enger wird. Je grösser dieser Winkel ist, umso stärker wächst die Federsteifigkeit. Der aus Natur- oder Kunstkautschuk hergestellte Federkörper ist leicht den jeweiligen Anforderungen anpassbar, weil die Belastbarkeit mit der Länge des walzenförmigen Federkörpers zunimmt. Durch Anschläge kann erreicht werden, dass der Federkörper gegen Zerstörung bzw. Überlastung geschützt ist.

Weitere Ausgestaltung der Erfindung:
Vorteilhafte Weiterbildungen der Erfindung sind in den Unteransprüchen beschrieben. Mit dem Merkmal des Anspruchs 2 wird erreicht, dass die Federkörper nicht nur Schwenkbewegungen der Spreizen relativ zu den Widerlagerpfosten um die horizontale Schwenkachse zulassen, sondern auch geringe Schwenkbewegungen um eine vertikale Achse sowie auch Bewegungen in Achsrichtung der Spreizen.

In der folgenden Beschreibung werden mehrere Ausführungsbeispiele der Erfindung unter Bezugnahme auf die Zeichnungen näher erläutert. Die Zeichnungen zeigen in
Fig. 1 eine Seitenansicht auf einen Verbauplatten abstützenden Spannrahmen nach der Erfindung;
Fig. 2 eine vergrösserte Darstellung der Lagerung und Federung einer Spreize gemäss Fig. 1 ;
Fig. 3 eine Darstellung entsprechend Fig. 2 einer zweiten Ausführungsform der Erfindung;
Fig. 4 eine Vorderansicht, und
Fig. 5 eine Draufsicht auf die Vorrichtung nach Fig. 3;
Fig. 6 einen Querschnitt einer aus Vierkantrohren sich zusammensetzenden Lagerung.

In Fig. 1 ist eine Verbaueinrichtung gezeigt mit zwei parallelen Verbauplatten 1, 2, die über einen aus lotrechten Widerlagerpfosten 3, 4 und zwei übereinander angeordneten Spreizen 5, 6 sich zusammensetzende Spannrahmen auf Abstand gehalten sind. Bei dem dargestellten Ausführungsbeispiel sind die Verbauplatten 1, 2 über den Spannrahmen 3, 4, 5, 6 zu einer Einheit miteinander verbunden. Die Verbauplatten 1, 2 können aber auch vertikal verschiebbar in den Widerlagerpfosten des Spannrahmens geführt sein, so dass die Verbauplatten 1, 2 und der Spannrahmen erst im abzustützenden Graben zu einer Verbaueinrichtung zusammengefügt werden.

Die Enden der Spreizen 5, 6 sind in dem hier gezeigten Ausführungsbeispiel als Gewindehülsen 7 ausgebildet. In diesen sind Gewindespindeln 8 geführt, die über Kupplungen 9 miteinander verbunden sind. Die Gewinde der beiden Gewindespindein 8 und der beiden Gewindehülsen 7 einer Spreize 5 oder 6 sind gegenläufig. Die Spreizen 5, 6 sind beidseitig über Schwenkachsen 10 schwenkbar in den Widerlagerpfosten 3, 4, deren Querschnitte U-förmig sind, gelagert. Damit die Verbauplatten 1, 2 und der Spannrahmen eine standfeste Einheit bilden können, sind als Feder wirkende walzenförmige, gummielastische Federkörper 15 vorgesehen, welche bestrebt sind, die Spreizen 5, 6 in einer horizontalen Lage zu halten. Damit beispielsweise der linke Widerlagerpfosten 3 unabhängig vom rechten Widerlagerpfosten 4 nach oben gezogen oder nach unten gedrückt werden kann, sind die Spreizen 5, 6 um die Schwenkachsen 10 gegen die Wirkung der Federkörper 15 schwenkbar.

Wenn die Spreize 5 aus ihrer rechtwinkligen Stellung zum Widerlagerpfosten 3 um die Achse 10 verschwenkt wird, rollen - wie insbesondere Fig. 2 zeigt - die walzenförmigen Federkörper 15 auf einer mit der Spreize 5 verbundenen Stützfläche 11 und einer mit dem Widerlagerpfosten 3 verbundenen Widerlagerfläche 12 ab und werden dabei in die enger werdenden Bereiche ihrer Federkammern 13 und 14 gedrückt.

Die Schwenkachse 10 der Spreizen 5 ist in Langlöchern 16 gelagert, die sich horizontal erstrecken und in Seitenwänden 20, 21 eines Gehäuses eingearbeitet sind, das in den Widerlagerpfosten 3 oder 4 einsetzbar und zu befestigen ist.

Die Stützfläche 11 an den Stirnenden der Spreize 5 oder 6 ist parallel zur Schwenkachse 10 und symmetrisch zur Längsachse der Spreize 5 oder 6 mit einem Radius gewölbt, der etwa dem 2fachen des Abstandes der Schwenkachse 10 von der Stützfläche 11 entspricht. Die mit dieser Stützfläche 11 korrespondierende Widerlagerfläche 12 weist eine vertikale Ebene auf, die etwa in der Mitte der Federkammern 13, 14 mit einer Rundung 17, die etwa dem Durchmesser der walzenförmigen Federkörper 15 entspricht, in eine Dachfläche 18 und eine Bodenfläche 19 übergeht. Die Dachfläche 18 und die Bodenfläche 19 schliessen zwischen sich und der vertikalen Ebene einen Winkel von 90 bis 100° ein. Die Stützfläche 11 ist von zwei handelsüblichen Winkelprofilen gebildet, deren lange Schenkel, die vertikale Ebene bildend, aneinandergeschweisst sind.

Die Stützfläche 11 kann auch mit einem Radius gewölbt sein, der etwa dem Abstand der Stützfläche 11 von der Schwenkachse 10 entspricht. Die Dachfläche 18 und die Bodenfläche 19 sind in einem solchen Winkel geneigt, dass die Querschnittsverengung der Federkammern 13, 14 in beiden Schwenkrichtungen etwa gleich ist.

Bei der Ausführungsform nach den Fig. 3 bis 5 ist die Stützfläche 11' um zwei parallele, symmetrisch zur Längsachse der Spreize 5, 6 versetzte Achsen gewölbt und die damit zusammenwirkende Widerlagerfläche 12' setzt sich aus vier Teilflächen zusammen, von denen jeweils zwei in einem Winkel von 95° zueinander stehen und einer Wölbung der Stützfläche 11' zugeordnet sind. Die vier Teilflächen der Widerlagerfläche 12' sind von den Innenseiten zweier mit ihren langen Schenkeln aneinandergeschweissten handelsüblichen Winkelprofilen gebildet und derart zu den beiden Wölbungen der Stützfläche 11' angeordnet, dass die Querschnittsverengung der Federkammern 13', 14' in beiden Schwenkrichtungen etwa gleich ist.

Die beiden inneren, firstartig aneinanderstossenden Teilflächen bilden mit ihrem zur Schwenkachse 10 hin vorspringenden Teil einen Anschlag 24, gegen den die beiden Wölbungen der Stützfläche 11' stossen, wenn der maximal zulässige Verschwenkwinkel erreicht ist. Die beiden Wölbungen der Stützfläche 11' sind von einer entsprechend geformten Stahlblechwand 26 gebildet, die an einer auf der Stirnseite der Spreize 5, 6 angeschweissten Fussplatte 27 angeschweisst ist.

Wie die Fig. 4 und 5 zeigen, bilden die Seitenwände 20 und 21 zusammen mit den Profilen zur Bildung der Widerlagerflächen 11 bzw. 11' einen Kopfflansch 22, einen Bodenflansch 23 und eine Rückwand 25, ein in sich starres Gehäuse, das zwischen zwei horizontalen Stegen in die Widerlagerpfosten 3,4 eingeschraubt oder sonstwie befestigt werden kann.

Die Rückstellkraft der Federkörper 15 ist umso grösser, je grösser der Radius der Wölbung der Stützfläche 11 ist bzw. je grösser der Abstand der beiden Wölbungsachsen der Stützfläche 11' ist.

Eine besonders vorteilhafte Ausführungsform der Erfindung ergibt sich aus Fig. 6. Die allseitig elastische Lagerung des Spreizenendes an einem Widerlager, das sich gegen eine Verbauplatte abstützt, setzt sich zusammen aus einem Vierkantrohr 30, dessen Innenflächen die Widerlagerflächen 12, 12', 12" und 12'" bilden, die zusammen mit den Stützflächen 11, 11', 11", 11'" vier Federkammern 13 bilden. In jeder dieser Federkammern 13 ist ein walzenförmiger Federkörper 15 angeordnet. Die Stützflächen 11, 11',11 ", 11 "' werden von den Aussenflächen eines Vierkantrohres 31 gebildet, dessen Breite etwa ein Drittel bis die Hälfte kleiner ist als die Breite des die Widerlagerflächen bildenden Vierkantrohres. Im entspannten Zustand wird dieses innere Vierkantrohr 31 von den mit Vorspannung eingesetzten walzenförmigen Federkörpern 15 um 45° versetzt zu dem äusseren Vierkantrohr gehalten.

Die so gebildete elastische Lagerung ist nicht nur um die Schwenkachse elastisch, sondern ist in allen Richtungen elastisch. Anstelle des inneren Vierkantrohres kann auch ein im Querschnitt kreisrundes Rohr Verwendung finden. Grundsätzlich ist es gleichgültig, ob die Widerlagerflächen oder die Stützflächen am Spreizenende befestigt sind. Das äussere Vierkantrohr 31 kann also Bestandteil des Widerlagerpfostens bzw. des Widerlagers sein oder aber auch am Stirnende einer Spreize befestigt sein. Dementsprechend kann das innere Vierkantrohr 31 am Ende einer Spreize befestigt sein oder aber auch Bestandteil des Widerlagers sein.

## Patentansprüche

1. Spannrahmen für die Wände eines Leitungsgrabens abstützende Verbauplatten (1, 2), mit mindestens zwei übereinander angeordneten Spreizen (5, 6), die beidseitig um horizontale Schwenkachsen (10) schwenkbar in lotrechten, die Verbauplatten abstützenden Widerlagerpfosten (3, 4) gelagert und mittels Federn (15) im wesentlichen rechtwinklig zu den Widerlagerpfosten gehalten sind, dadurch gekennzeichnet, dass an die Stirnenden der Spreizen (5, 6) parallel zu den Schwenkachsen (10) gewölbte oder geneigte Stützflächen (11, 11') und am Widerlagerpfosten (3 oder 4) mit den Stützflächen (11,11') korrespondierende Widerlagerflächen (12, 12') angeordnet sind, die zusammen mit den Stützflächen (11,11 ') an jedem Spreizenende mindestens zwei Federkammern (13,13', 14,14') bilden, deren Querschnitte sich in der Schwenkebene der Spreizen (5, 6) in beiden Schwenkrichtungen keilförmig verengen und in jeder Federkammer (13,13', 14,14') unter Vorspannung ein walzenförmiger gummielastischer Federkörper (15) als Feder eingesetzt ist.

2. Spannrahmen nach Anspruch 1, dadurch gekennzeichnet, dass die Schwenkachsen (10) der Spreizen (5, 6) in rechtwinklig zur Längsachse der Widerlagerpfosten (3, 4) sich erstreckenden Langlöchern (16) gelagert sind.

3. Spannrahmen nach Anspruch 1 oder 2, dadurch gekennzeichnet, dass die Stützfläche (11 an den Stirnenden der Spreizen (5 oder 6) parallel zur Schwenkachse (10) und symmetrisch zur Längsachse der Spreize (5 oder 6) mit einem Radius gewölbt ist, der dem 1,2- bis 3fachen des Abstandes der Schwenkachse (10) von der Stützfläche (11) entspricht und die mit dieser Stützfläche (11) korrespondierende Widerlagerfläche (12) eine vertikale Ebene ist, die etwa in der Mitte der Federkammem (13, 14) mit einer Rundung (17), die etwa dem Durchmesser der walzenförmigen Federkörper (15) entspricht, in eine Dachfläche (18) und eine Bodenfläche (19) übergeht, die zwischen sich und der vertikalen Ebene einen Winkel von 90 bis 100° einschliessen.

4. Spannrahmen nach Anspruch 3, dadurch gekennzeichnet, dass die Widerlagerfläche (12) von zwei handelsüblichen Winkelprofilen gebildet ist, deren lange Schenkel, die vertikale Ebene bildend, aneinandergeschweisst sind.

5. Spannrahmen nach Anspruch 3, dadurch gekennzeichnet, dass die Stützfläche (11) mit einem Radius gewölbt ist, der etwa dem Abstand der Stützfläche (11) von der Schwenkachse (10) entspricht, und die Dachfläche (18) und die Boden- dass die Querschnittsverengung der Federkammern (13, 14) in beiden Schwenkrichtungen gleich ist:

6. Spannrahmen nach Anspruch 1 oder 2, dadurch gekennzeichnet, dass die gewölbte Stützfläche (11') um zwei parallele, symmetrisch zur Längsachse der Spreize (5, 6) versetzte Achsen gewölbt ist und die damit zusammenwirkende Widerlagerfläche (12') sich aus vier Teilflächen zusammensetzt, von denen jeweils zwei in einem Winkel von 90 bis 110° zueinander stehen und einer Wölbung zugeordnet sind.

7. Spannrahmen nach Anspruch 6, dadurch gekennzeichnet, dass die vier Teilflächen der Widerlagerfläche (12') von den Innenseiten zweier mit ihren langen Schenkeln aneinandergeschweissten handelsüblichen Winkelprofilen gebildet sind.

8. Spannrahmen nach einem der Ansprüche 1 bis 7, dadurch gekennzeichnet, dass die Profile oder Wände zur Bildung der Widerlagerflächen (11, 11') sowie Seitenwände (20, 21), in denen die Schwenkachsen (10) der Spreizen (5, 6) gelagert sind, eine in sich starre Einheit bilden, welche in die Widerlagerpfosten (3, 4) einsetzbar ist.

9. Spanneinrichtung nach Anspruch 1 für die Wände eines Leitungsgrabens abstützende Verbauplatten (1, 2), mit mindestens zwei übereinander angeordneten parallelen Spreizen (5, 6), die beidseitig. um horizontale Schwenkachsen (10) schwenkbar in Widerlagern gelagert und mittels Federn (15) im wesentlichen rechtwinklig zur Ebene der Widerlager gehalten sind, dadurch gekennzeichnet, dass die Widerlagerflächen (12,12', 12" und 12''') von den Innenflächen eines Vierkantrohres (30) gebildet sind und diese Widerlagerflächen zusammen mit den Stützflächen (11, 11', 11", 11"') vier Federkammern (13) bilden, in denen je ein walzenförmiger Federkörper (15) angeordnet ist.

10. Spanneinrichtung nach Anspruch 9, dadurch gekennzeichnet, dass die Stützflächen (11, 11', 11", 11 "') von den Aussenflächen eines Vierkantrohres (31) gebildet sind, dessen Breite um etwa die Hälfte bis ein Drittel kleiner ist als die Breite des die Widerlagerflächen (12, 12', 12", 12"') bildenden Vierkantrohres (30) und diagonal, d. h. um 45° versetzt, in diesem angeordnet ist.

## Claims

1. A bracing frame for shoring plates (1 and 2) supporting the walls of a trench comprising at least two superposed braces (5 and 6) which are pivoted at both ends about level pivot pins (10) in vertical abutment posts (3 and 4) supporting the shoring plates and are held by means of springs (15) so as to be generally at a right angle to the abutment posts, characterized in that support faces (11 and 11') which are curved parallel to the pivot pins (10) or are inclined, are present at the ends of the braces(5 and 6), and on the abutment posts (3 or 4) abutment faces (12 and 12') are present which correspond to the support faces (11 and 11'), said abutment faces (12 and 12') forming with the support faces (11 and 11') at least two spring sockets (13, 13' and 14,14') at each brace end, such sockets having a cross section which tapers in the plane of the pivoting of the braces (5 and 6) in both directions of pivoting and in each spring socket (13, 13' and 14, 14') a roller-like elastomeric spring member (15) is inserted with a pretensioning effect as a spring.

2. The bracing frame as claimed in Claim 1, characterized in that the pivot pins (10) of the braces (5 and 6) are bearinged in slots (16) extending at a right angle to the longitudinal axis of the abutment posts (3 and 4).

3. The bracing frame as claimed in Claim 1 or Claim 2, characterized in that the support face(11 ) on each end of a brace (5 or 6) is curved parallel to the pivot pin (10) and symmetrically in relation to the longitudinal axis of the brace (5 or 6) with a radius which is equal to 1.2 to 3 times the distance of the pivot pin (10) from the support face (11) and the abutment face (12) corresponding to this support face (11) is a vertical plane, which approximately in the middle of the spring spaces (13 and 14) merges at a rounded part (17), which generally corresponds to the diameter of the roller-like spring member (15), with a ceiling face (18) and a floor face(19), which make an angle of 90 to 100° with the vertical.

4. The bracing frame as claimed in Claim 3, characterized in that the abutment face (12) is formed by two commercially available girders, whose long flanges, defining the vertical plane, are welded together.

5. The bracing frame as claimed in Claim 3, characterized in that the support face (11) is curved with a radius which is approximately equal to the distance of the supportface (11 ) from the pivot pin (10) and the ceiling face(18) and the floor face (19) are inclined at such an angle that the narrowing of the cross section of the springs (13 and 14) is equal in both directions of pivoting.

6. The bracing frame as claimed in Claim 1 or Claim 2, characterized in that the curved support face (11') is curved about two parallel axes that are offset symmetrically with respect to the longitudinal axis of the brace (5 and 6) and the abutment face (12') cooperating therewith is made up of four component faces in two pairs and the faces of each pair are placed at an angle of 90 to 110° to each other and have a single curvature.

7. The bracing frame as claimed in Claim 6, characterized in that the four component faces making up the abutment face (12') are formed by the inner sides of two commercially available girders whose long flanges are welded together.

8. The bracing frame as claimed in any one of Claims 1 to 7, characterized in that for forming the abutment faces (11 and 11') and side walls (20 and 21), in which the pivot pins (10) of the braces (5 and 6) are mounted, the girders or walls form an inherently rigid unit, which is able to be inserted into the abutment posts (3 and 4).

9. The bracing arrangement as claimed in Claim 1 for the shoring plates (1 and 2) supporting the walls of a trench, comprising two superposed parallel braces (5 and 6) which are mounted at both ends so as to pivot about level pivot pins (10) in abutment bearings and are held by springs (15) so as to be generally at a right angle to the plane of the abutments, characterized in that the abutment faces (12, 12'; 12" and 12"') are formed by the inner faces of a square tube (30) and these abutment faces together with the support faces (11, 11', 11" and 11 "') form four spring chambers (13), in each of which a roller-like spring member (15) is placed.

10. The bracing arrangement as claimed in Claim 9, characterized in that the support faces (11, 11', 11" and 11''') are formed by the outer faces of a square tube (31), whose breadth is smaller by approximately one half to a third than the breadth of the square tube (30) forming the abutment faces (12, 12', 12", 12''') and is placed diagonally offset from same, for example at an angle of 45°.

## Revendications

1. Cadre de serrage pour des plaques de blindage (1, 2) étayant les parois d'une tranche à câbles comprenant au moins deux étrésillons (5, 6) superposés qui sont maintenus des deux côtés dans des montants de support (3,4) verticaux, qui maintiennent les plaques de blindage (1, 2), les étrésillons (5, 6) étant orientables par des axes de basculement (10) et maintenus par des ressorts (15) essentiellement rectangulairement aux montants de supports, caractérisé en ce qu'aux extrémités des étrésillons (5,6) sont placées parallèlement aux axes de basculement (10) des surfaces d'appui (11, 11') bombées ou inclinées, celles-ci correspondant aux surfaces contre-appui (12, 12') sur les montants de support (3 ou 4), les surfaces contre-appui formant avec les surfaces d'appui (11,11') au moins deux espaces (13,13', 14, 14') pour ressorts à chacune des extrémités des étrésillons (5, 6) dont les coupes dans le plan de basculement des étrésillons (5, 6) diminuent de façon cunéiforme dans les deux sens de basculement et en ce qu'en chaque espace (13, 13'; 14, 14') pour ressorts sont engagés comme ressort sous prétension des corps de ressort (15) cylindriques ayant l'élasticité du caoutchouc.

2. Cadre de serrage selon la revendication 1, caractérisé en ce que les axes de basculement (10) des étrésillons (5, 6) sont maintenus dans des trous oblongs (16) allongés rectangulairement à l'axe longitudinal des montants de support (3,4).

3. Cadre de serrage selon la revendication 1 ou 2, caractérisé en ce que la surface d'appui (11) aux extrémités des étrésillons (5 ou 6) parallèles à l'axe de basculement (10) et symétriques à l'axe longitudinal des étrésillons (5 ou 6) est bombée avec un rayon qui correspond à la distance de l'axe de basculement (10) jusqu'à la surface d'appui (11) multipliée avec un coefficient de 1,2 à 3 et que la surface contre-appui (12) correspondant à cette surface d'appui (11) forme un plan vertical, qui, au niveau de la moitié des espaces (13, 14) pour ressort, passe à une surface supérierue (18) et une surface inférieure (19) par une courbure (17) correspondant environ au diamètre des corps de ressort cylindriques (15), ces surfaces supérieure (18) et inférieure (19) formant avec le plan vertical un angle de 90 à 100°.

4. Cadre de serrage selon la revendication 3, caractérisé en ce que la surface contre-appui (12) est formée de deux profilés à angles de type commercial dont les branches longues formant le plan vertical sont soudées.

5. Cadre de serrage selon la revendication 3, caractérisé en ce que la surface d'appui (11) est bombée avec un rayon qui correspond environ à la distance entre la surface d'appui (11) et l'axe de basculement (10) et que les surfaces supérieure (18) et inférieure (19) sont inclinées selon un angle tel que la diminution de la coupe des espaces de ressort (13, 14) soit égale dans les deux sens de basculement.

6. Cadre de serrage selon la revendication 1 ou 2, caractérisé en ce que la surface d'appui (11') bombée est courbée par deux axes parallèles et décalés symétriquement à l'axe longitudinal des étrésillons (5, 6) et que la surface contre-appui (12') correspondante se compose de quatre surfaces partielles dont deux respectivement font un angle de 90 à 110° et sont associées à une courbure.

7. Cadre de serrage selon la revendication 6, caractérisé en ce que les quatre surfaces partielles de la surface contre-appui (12') sont formées par les côtés internes de deux profilés à angle de type commercial soudés l'un à l'autre par les banches longues.

8. Cadre de serrage selon une des revendications 1 à 7, caractérisé en ce que les profilés ou les parois composant les surfaces contre-appui (11, 11') ainsi que les parois latérales (20, 21 ) dans lesquelles les axes de basculement (10) des étrésillons (5, 6) sont maintenus forment une unité rigide en soi insérable dans les montants de support (3,4).

9. Dispositif de serrage selon la revendication 1 pour des plaques de blindage (1, 2) étayant une tranchée à câbles comprenant au moins deux étrésillons (5, 6) superposés qui sont maintenus des deux côtés dans des contre-appuis orientables par des axes de basculement (10) et maintenus au moyen de ressorts (15) essentiellement rectangu- lairementau plan des contre-appuis, caractérisé en ce que les surfaces contre-appui (12, 12', 12", 12"') sont formées par les surfaces internes d'un tuyau carré (30) et que ces surfaces contre-appui forment avec les surfaces d'appui (11, 11', 11", 11 "') quatre espaces (13) pour ressorts dans lesquels est engagé respectivement un corps de ressort (15) cylindrique.

10. Dispositif de serrage selon la revendication 9, caractérisé en ce que les surfaces d'appui (11, 11' ,11", 11'") sont formées par les surfaces externes d'un tuyau carré (31 ) dont la largeur est environ de la moitié à un tiers pl us petite que la largeur du tuyau carré (30) formant les surfaces contre-appui (12,12', 12", 12'"), et le tuyau carré (31 ) étant placé en l'intérieur de celui-ci (30) diagonalement, c'est-à-dire décalé de 45°.
